# EUROPÄISCHE PATENTSCHRIFT

(11) **EP 0 408 855 B1**
(45) Veröffentlichungstag und Bekanntmachung des Hinweises auf die Patenterteilung: **19.01.1994**
(21) Anmeldenummer: 90109414.4
(22) Anmeldetag: 18.05.1990
(51) Int. Cl.: A63C 9/085

(54) **Vorderbacken**
Front jaw
Mâchoire avant

(30) Priorität: 21.07.1989 AT 1762/89; 11.12.1989 AT 2790/89
(43) Veröffentlichungstag der Anmeldung: 23.01.1991
(73) Patentinhaber: HTM Sport- und Freizeitgeräte Aktiengesellschaft, A-2320 Schwechat (AT)
(72) Erfinder: Stritzl, Karl, A-1020 Wien (AT); Janisch, Andreas, A-2512 Oeyenhausen (AT); Würthner, Hubert, A-2410 Hainburg/Donau (AT)
(74) Vertreter: Szász, Tibor, Dipl.-Ing.

(56) Entgegenhaltungen:
- EP-A- 0 389 757
- DE-C- 2 448 769
- FR-A- 2 210 422

## Beschreibung

Die Erfindung bezieht sich auf einen Vorderbacken gemäß dem Oberbegriff des Anspruches 1.

Ein bekannter Vorderbacken ist in der AT-B-321 170 bereits beschrieben. Bei diesem Vorderbacken umfassen beide Winkelhebel die Schuhsohle nur seitlich. Zum Festhalten der Schuhsohle von oben ist ein zusätzlicher Sohlenniederhalter vorgesehen, der für unterschiedlich dicke Schuhsohlen von Hand in seiner Höhenlage eingestellt werden muß. Infolgedessen ist eine solche Handhabung des Vorderbackens zeitaufwendig.

Beim Vorderbacken gemäß der DE-A-24 48 769 besitzt das die Auslösefeder aufnehmende Gehäuse eine Rückseite, an der sich in der Fahrtstellung ein in Draufsicht etwa kreisbogenförmiger Sohlenhalter mit Dreipunktauflage abstützt. Der Sohlenhalter wird dabei von einer durch die Auslösefeder belasteten Zugstange an die Rückseite des Gehäuses gedrückt. Dieser Vorderbacken kann sowohl bei einem reinen Drehsturz als auch bei einem Rückwärtssturz und auch bei einem Rückwärtsdrehsturz des Skiläufers ausgelöst werden. Die Veränderung der dabei erforderlichen Auslösekraft kann durch Einstellung der Vorspannung der Auslösefeder und durch Verlagerung des oberen Abstützpunktes des Sohlenhalters an der Rückseite des Gehäuses erfolgen.

Dieser Vorderbacken hat den Nachteil, daß er nur bei Schuhsohlen mit genauen Abmessungen verwendet werden kann, da sein Sohlenhalter sich nicht an abweichende Abmessungen der Stärke sowie der Umfangsfläche der Schuhsohle anpassen läßt.

Der Vorderbacken nach der ersten Ausführung der DE-A-30 20 346 (vgl. Fig. 1 - 7) besitzt ein skifestes Gehäuse, in dem eine Auslösefeder mit einstellbarer Vorspannung untergebracht ist. Diese Feder wird von einer Zugstange durchsetzt, welche an ihrem dem Skischuh zugewendeten Ende in einem Lagerauge endet, in dem ein Verbindungsstück untergebracht ist. Letzteres wird von einer Stellschraube durchsetzt. Die beiden Enden der Stellschraube sind in einem Sohlenniederhalter gelagert, der - in Draufsicht gesehen - aus einem in Querrichtung zum Vorderbacken verlaufenden mittleren Teil und aus zwei an diesen unter je einem Winkel angesetzten Schenkeln besteht. Der mittlere Teil wird durch die Auslösefeder gegen den vorspringenden Rand des Gehäuses gezogen, wobei eine Dreipunktauflage vorhanden ist.

Bei einer anderen Ausführung (vgl. Fig. 8 - 13 der DE-A-30 20 346) ist am Ski ein Zapfen lotrecht befestigt, an dem ein einen Sohlenniederhalter tragendes Gehäuse für eine Auslösefeder gelagert ist. Auch in diesem Falle ist eine Dreipunktauflage, nämlich des Gehäuses am Zapfen, vorhanden.

Bei beiden Ausführungen kann sich der Sohlenniederhalter nicht nur in einer Parallelebene zur Skioberseite verschwenken, sondern es ist auch bei einem Rückwärtssturz des Skiläufers ein Anheben des Sohlenniederhalters möglich. Allerdings ist der Sohlenniederhalter als starrer Körper ausgebildet, der sich nicht der Form einer beliebigen Schuhsohle anpassen kann.

Beim Vorderbacken gemäß der AT-B-315 698 tritt dieser Nachteil nicht auf. Bei einer ersten Ausführung (s.die Fig. 1 - 3) ist hier in einem skifesten Gehäuse eine von einer Druckfeder beaufschlagte Zugstange untergebracht, auf der ein mit einer Ringnut ausgestatteter Kolben befestigt ist. Die Basis des Gehäuses ist gegen den Skischuh hin verlängert und trägt zwei vertikale Schwenkachsen, auf denen Schwenkhebel gelagert sind, deren längere Hebelarme an der Schuhsohle zur Anlage kommen. Die kürzeren Hebelarme der beiden Schwenkhebel greifen in die Ringnut des Kolbens ein.

Bei einer zweiten Ausführung (s. Fig. 4 und 5) sitzt auf der von einer Zugfeder beaufschlagten Zugstange eine Art Anker, der in Bohrungen in den kürzeren Hebelarmen der beiden Schwenkhebel eingreift.

Bei beiden Ausführungen ermöglicht der Vorderbacken eine gute Festlegung von unterschiedlich ausgebildeten Schuhsohlen am Ski. Bei einem Rückwärtssturz des Skiläufers findet jedoch keine Freigabe des Skischuhs statt.

Die Erfindung stellt sich die Aufgabe, die Nachteile aller bekannten Ausführungen zu beseitigen und einen Vorderbacken zu schaffen, der sich einerseits an unterschiedlich dimensionierte Schuhsohlen automatisch anpaßt, und der anderseits eine Freigabe des Skischuhs des Skiläufers sowohl bei einem reinen Drehsturz, als auch bei einem Rückwärtssturz und auch bei einem Rückwärtsdrehsturz ermöglicht.

Ausgehend von einem Vorderbacken gemäß dem Oberbegriff des Anspruches 1 wird diese Aufgabe erfindungsgemäß durch die Merkmale des kennzeichnenden Teiles dieses Anspruches gelöst. Beim erfindungsgemäßen Vorderbacken ist somit ein gesonderter Lagerteil für die beiden Winkelhebel vorhanden, welcher sich an zwei Anlageflächen des Gehäuses abstützt und welcher nicht nur in der vertikalen Längsmittelebene des Vorderbackens verschwenkt, sondern in einem gewissen Ausmaß auch in einer Querebene zur Skilängsachse verdreht werden kann.

Durch die Maßnahme des Anspruches 2 wird sichergestellt, daß bei dickeren Schuhsohlen eine geringfügige Verschwenkung der beiden Winkelhebel auftritt. Diese Verschwenkung erleichtert somit den Einstieg des Skiläufers mit seinem Skischuh.

Der Gegenstand des Anspruches 3 ermöglicht eine gute Verteilung des von der Auslösefeder herrührenden Anpreßdruckes auf den oberen und den unteren Bereich des Lagerteiles.

Durch die Merkmale des Anspruches 4 wird die Abstützung des Lagerteiles bei einem Rückwärtssturz des Skiläufers verbessert.

Durch die Maßnahme des Anspruches 5 findet die Verdrehung des Lagerteiles in der Querebene erst dann statt, wenn er bereits um ein vorgegebenes Ausmaß in der vertikalen Längsmittelebene verschwenkt worden ist. Die beiden Vorgänge erfolgen daher in zeitlicher Aufeinanderfolge.

Durch den Gegenstand des Anspruches 6 wird eine zuverlässige Führung der Zugstange im Gehäuse sichergestellt.

Durch die Merkmale des Anspruches 7 wird eine Sicherung des vertikalen Balkens gegen ein Drehmoment gewährleistet.

Die Gegenstände der Ansprüche 8 und 9 ermöglichen eine Herabsetzung der Reibungskräfte zwischen dem Gehäuse und dem Lagerteil.

Durch die Merkmale des Anspruches 10 wird bei einer sehr großen Verschwenkung des Lagerteiles eine beschleunigte Rückkehr desselben in die Ausgangslage (Fahrtstellung) herbeigeführt.

Durch die Maßnahme des Anspruches 11 wird in der Ruhe- bzw. Fahrtstellung des Vorderbackens eine satte Anlage des Lagerteiles an der Querwand des Gehäuses herbeigeführt.

Durch den Gegenstand des Anspruches 12 wird der Lagerteil in einfacher Weise zentriert.

Die Merkmale des Anspruches 13 erlauben eine nach einer Evolente erfolgende Bewegung des Lagerteiles gegenüber dem Gehäuse, die daher frei von Reibung ist.

Der Gegenstand des Anspruches 14 vereinfacht den Aufbau des Lagerteiles, da eine einzige Gegenfläche gleichzeitig zwei verschiedenen Anlagebereichen zugeordnet ist.

Durch die Maßnahme des Anspruches 15 wird der Abstand "b" konstant gehalten. In diese Richtung zielen auch die Merkmale des Anspruches 16.

Der Gegenstand des Anspruches 17 verhindert eine Verletzung des Skiläufers durch den Vorderbacken bei einem Sturz und vereinfacht gleichzeitig die Ausgestaltung des Abstützbereiches.

Durch die Maßnahme des Anspruches 18 wird die Abnützung des Vorderbackens auch bei starker Beanspruchung reduziert.

An sich läßt sich der Abstand des Abstützbereiches von der unteren Anlagefläche in weiten Grenzen variieren. Das im Anspruch 19 unter Schutz gestellte Verhältnis dieses Abstandes zum Abstand zwischen den beiden anderen Anlageflächen hat sich jedoch als besonders vorteilhaft erwiesen.

Durch die Merkmale des Anspruches 20 wird die Kinematik des Schwenkvorganges des Lagerteiles verbessert.

Der Gegenstand des Anspruches 21 ermöglicht auf einfache Weise eine Begrenzung des Schwenkwinkels des Lagerteiles.

In der Zeichnung sind beispielsweise Ausführungsformen von erfindungsgemäßen Vorderbacken dargestellt. Fig. 1 ist ein vertikaler Längsmittelschnitt durch einen in der Fahrtstellung befindlichen Vorderbacken, Fig. 2 eine dazugehörige Draufsicht und Fig. 3 eine dazugehörige Vorderansicht. In Fig. 4 ist ein vertikaler Längsmittelschnitt durch den Vorderbacken in der ersten Phase eines Rückwärtssturzes wiedergegeben. Fig. 5 zeigt ein Detail des Vorderbackens im vertikalen Längsmittelschnitt bei einem Rückwärtssturz des Skiläufers und Fig. 6 das gleiche Detail, wenn außerdem noch ein Drehsturz stattfindet. In den Fig. 1a, 5a und 6a sind Querschnitte wiedergegeben, welche den Lagerteil ind er Fahrtstellung, in der Stellung bei einem Rückwärtssturz und in der Stellung bei einem Rückwärtsdrehsturz zeigen. Fig. 7 ist ein Schnitt nach der Linie VII - VII in Fig. 1 und Fig. 8 der gleiche Schnitt bei einem Vorderbacken, der infolge eines Drehsturzes seitlich auslöst. Fig. 9 ist eine vereinfachte Vorderansicht des Vorderbackens bei einem Rückwärtssturz, wobei die Winkelhebel der besseren Übersicht wegen weggelassen sind und Fig. 10 eine analoge Darstellung des Vorderbackens bei einem Rückwärtsdrehsturz. Fig. 11 zeigt den Lagerteil im Schaubild. Fig. 12 zeigt einen Teil des Gehäuses und Fig. 13 einen dazugehörigen Schnitt nach der Linie XIII - XIII in Fig. 12. Fig. 14 ist eine abgeänderte zweite Ausführungsform eines Teiles des Gehäuses im vertikalen Längsmittelschnitt ähnlich der Fig. 1. Fig. 15 ist ein vertikaler Längsmittelschnitt durch eine dritte Ausführungsform eines in der Fahrtstellung befindlichen Vorderbackens und Fig. 16 eine dazugehörige Draufsicht. Fig. 17 zeigt diesen Vorderbacken in der Fahrtstellung, wobei ein Skischuh mit größtmöglicher Sohlenstärke eingesetzt ist, und Fig. 18 diesen Vorderbacken mit einem Skischuh mit einer niedrigen Schuhsohle beim Einleiten eines Rückwärtssturzes. In den Fig. 19 und 20 ist der Vorderbacken gleichfalls im vertikalen Längsmittelschnitt während eines Rückwärtssturzes des Skiläufers wiedergegeben, wobei Fig. 19 die erste und Fig. 20 die zweite Phase veranschaulicht. Fig. 21 zeigt ein Detail des Vorderbackens im Schaubild. Fig. 22 ist ein weiteres Detail in größerem Maßstab im Schnitt nach der Linie XXII - XXII in Fig. 16 bei einem in der Ruhestellung befindlichen Vorderbacken, Fig. 22a das gleiche Detail, wenn ein Skischuh mit einer größtmöglichen Sohlenstärke eingesetzt ist bzw. bei Beginn eines Rückwärtssturzes bei einer niedrigen Schuhsohle, Fig. 22b das gleiche Detail am Ende der ersten Phase eines Rückwärtssturzes und Fig. 22c dieses Detail während der zweiten Phase des Rückwärtssturzes. In Fig. 23 ist das genannte Detail bei einer vierten Ausführungsform eines in der Ruhestellung befindlichen Vorderbakkens, in Fig. 23b das gleiche Detail am Ende der ersten Phae eines Rückwärtssturzes und in Fig. 23c dieses Detail zu Beginn der zweiten Phase eines Rückwärtssturzes dargestellt. In Fig. 24 ist das genannte Detail bei einer fünften Ausführungsform eines in der Ruhestellung befindlichen Vorderbackens, in Fig. 24b das gleiche Detail am Ende der ersten Phase eines Rückwärtssturzes und in Fig. 24c zu Beginn der zweiten Phase eines Rückwärtssturzes wiedergegeben. Fig. 25 zeigt das in Rede stehende Detail bei einer sechsten Ausführungsform eines in der Ruhestellung befindlichen Vorderbackens, Fig. 25b das gleiche Detail während der ersten Phase eines Rückwärtssturzes und Fig. 25c während der zweiten Phase eines Rückwärtssturzes. In Fig. 26 ist eine siebente Ausführungsform eines Vorderbackens in teilweise weggebrochener Ansicht in Richtung der Zugstange dargestellt.

In den Fig. 1 - 13 ist der Vorderbacken in seiner Gesamtheit mit 1 bezeichnet. Er besitzt ein Gehäuse 2, das an der Oberseite 3a eines Ski 3 mittels nur angedeuteter Schrauben 3b befestigt ist. Im Gehäuse 2 ist eine als Schraubenfeder ausgebildete Auslösefeder 4 untergebracht, deren Vorspannung in an sich bekannter Weise durch eine Gewindehülse 5 eingestellt werden kann. Die Auslösefeder 4 ist zwischen einem Federteller 6 und einer Lagerbuchse 7 angeordnet, welche in einer vertikalen Querwand 2a des Gehäuses 2 gelagert ist. Die Auslösefeder 4 wird in axialer Richtung von einer Zugstange 8 durchsetzt, auf deren eines Ende 8a die Gewindehülse 5 aufgeschraubt ist und deren anderes Ende 8b mit dem vertikalen Schenkel 9a eines winkelförmigen Schiebers 9 vernietet ist, der mit seinem anderen Schenkel 9b im Gehäuse 2 geführt ist. Hinter dem Schenkel 9a sitzt auf der Zugstange 8 ein vertikaler Balken 10, der von einem profilierten Stahlblechstreifen gebildet ist und dessen Funktion noch eingehend beschriebe wird.

An der Rückseite der vertikalen Querwand 2a befinden sich am Gehäuse 2 in vertikalen Abständen von der Zugstange 8 zwei Anlageflächen 2b₁ und 2b₂, welche mit der Oberseite 3a des Ski nach hinten offene spitze Winkel α und β einschließen (s. insbes. Fig. 12). Dabei ist der untere Winkel α kleiner als der obere Winkel β. An den beiden Anlageflächen 2b₁ und 2b₂ liegt in der Ruhestellung des Vorderbackens 1 (ohne Skischuh) ein Lagerteil 11 mit entsprechenden Gegenflächen 11a₁ und 11a₂ an. Des weiteren liegt in dieser Stellung der Lagerteil 11 auch an der vertikalen Querwand 2a des Gehäuses 2 an. Dieser Lagerteil 11 ist von hinten gesehen rahmenförmig, d.h. für die Zugstange 8 mit einer Durchgangsöffnung 11g versehen, und hat - in Seitenansicht gesehen - etwa die Form eines C (vgl. Fig. 11). Der obere Schenkel des C wird von einer in Querrichtung durchgehenden Platte 11b gebildet, wogegen der untere Schenkel aus zwei in bezug auf die vertikale Längsmittelebene des Vorderbackens 1 symmetrisch angeordneten Lappen 11c₁ und 11c₂ besteht. Zwischen der Platte 11b und jedem der Lappen 11c₁ und 11c₂ ist je eine Achse 12a, 12b angeordnet, auf der jeweils ein Winkelhebel 13 bzw. 14 gelagert ist. Der längere Hebelarm 13a, 14a eines jeden Winkelhebels 13, 14 besitzt einen im wesentlichen U-förmigen Querschnitt, wobei in den beiden Schenkeln Achsen 15 - 18 angeordnet sind, auf denen Rollen 19 - 22 gelagert sind. Dabei stützen sich die oberen Schenkel der längeren Hebelarme 13a, 14a auf der Oberseite der Schuhsohle ab. Die kürzeren Hebelarme 13b, 14b der beiden Winkelhebel 13, 14 stützen sich in bekannter Weise an dem auf der Zugstange 8 befestigten vertikalen Balken 10 ab.

Die Querwand 2a des Gehäuses 2 besitzt, an die obere Anlagefläche 2b₂ anschließend, einen nach rückwärts hin gerichteten, etwa horizontalen Vorsprung 2c, der in Draufsicht rechteckig ist und der in eine Ausnehmung 11d des Lagerteiles 11 mit Spiel eingreift. Bei nicht eingesetztem Skischuh befindet sich die unterhalb der Ausnehmung 11d liegende obere Begrenzungsfläche 11e des Lagerteiles 11 in einem Abstand von einigen Millimetern von dem Vorsprung 2c. Wird jedoch ein Skischuh in den Vorderbacken 1 eingesetzt, so bewegt sich der Lagerteil 11 in Abhängigkeit von der Dicke der Skischuhsohle etwas nach oben. Zufolge des Unterschiedes der beiden Winkel α und β erfährt der Lagerteil 11 zusätzlich zur Verschiebung nach oben gleichzeitig auch noch eine Schwenkbewegung um einen kleinen Winkel γ . Eine Einstellung der Höhenlage der beiden Winkelhebel 13, 14 auf die unterschiedliche Stärke der Skischuhsohlen ist dabei nicht erforderlich, da ihre Höheneinstellung automatisch erfolgt.

Die untere Anlagefläche 2b₁ ist in ihrem mittleren Bereich von einem unteren Vorsprung 2d unterbrochen, dessen Begrenzungslinie - in Draufsicht gesehen - von einem Rechteck und von einem gleichschenkeligen Dreieck gebildet ist. Diesem nach Art eines Keiles ausgebildeten Vorsprung 2d ist eine Ausnehmung 11f im Lagerteil 11 zugeordnet, welche dem Umriß des Vorsprunges 2d angepaßt ist (s. Fig. 1a).

In der Fahrtstellung des Vorderbackens 1 (bei eingesetztem Skischuh) liegt der vertikale Balken 10 in seinem unteren Bereich unmittelbar am Lagerteil 11 an. Dabei werden die längeren Hebelarme 13a, 14a der beiden Winkelhebel 13, 14 über ihre kürzeren Hebelarme 13b, 14b gegen die Schuhsohle gedrängt.

Findet während der Fahrt ein Rückwärtssturz des Skiläufers statt, so wird der Lagerteil 11 in Fig. 1 entgegen dem Uhrzeigersinn verschwenkt. Dabei wird die Auslösefeder 4 stärker vorgespannt, und der Lagerteil 11 wird gegenüber der Fahrtstellung solange angehoben, bis die obere Begrenzungsfläche 11e in der Hohlkehle zwischen dem Vorsprung 2c und der oberen Anlagefläche 2b₂ liegt (erste Phase, s. Fig. 4). In der weiteren Folge wird die untere Gegenfläche 11a₁ des Lagerteiles 11 von der Anlagefläche 2b₁ des Gehäuses 2 zwar abgehoben, doch ist der Lagerteil 11 noch immer am unteren Vorsprung 2d des Gehäuses 2 geführt (zweite Phase, s. die Fig. 5 und 5a).

Findet jedoch während der Fahrt ein Rückwärtsdrehsturz des Skiläufers statt, so wird zunächst der Lagerteil 11 in der zuvor beschriebenen Weise entgegen dem Uhrzeigersinn verschwenkt, bis die in Fig. 5a gezeigte Lage überschritten wird. Im Anschluß daran wird der Lagerteil 11 in einer Querebene auf die Skilängsachse verdreht. Dies wird dadurch ermöglicht, daß die Durchgangsöffnung 11g gegenüber der Zugstange 8 reichliches Spiel besitzt. Bei dieser Verdrehung ist der obere Bereich des Lagerteiles 11 durch den oberen Vorsprung 2c des Gehäuses 2, der in die Ausnehmung 11d mit Spiel eingreift, festgehalten. Im unteren Bereich des Lagerteiles 11 wird die Ausnehmung 11f vom unteren Vorsprung 2d des Gehäuses 2 abgehoben, wonach sich der Lagerteil 11 quer zur Längsachse des Ski 3 verschwenken kann (dritte Phase, s. Fig. 6 und 6a). Dabei gibt der vertikale Balken 10 die kürzeren Hebelarme 13b, 14b der beiden Winkelhebel 13, 14 frei, wodurch der Ausstieg des Skiläufers mit seinem Skischuh aus dem Vorderbacken 1 erleichtert wird (s, die Fig. 6, 8 und 10).

Die Rückführung des Lagerteiles 11 in die Fahrtstellung bzw. in die Einstiegslage erfolgt durch die keilartige Ausbildung der Vorderseite des unteren Vorsprunges 2d des Gehäuses 2, an welchem Keil sich die Begrenzungskante der Ausnehmung 11f im Lagerteil 11 abstützt (s. Fig. 6a). Dabei wird der Lagerteil 11 solange von der Auslösefeder 4 in Richtung zur Anlagefläche 2b₁ des Gehäuses 2 hin gezogen, bis die in Fig. 1a dargestellte Lage erreicht ist.

Der Vorderbacken 1' gemäß Fig. 14 unterscheidet sich von dem zuerst beschriebenen Vorderbacken 1 dadurch, daß zwischen dem metallenen Gehäuse 2' und dem metallenen Lagerteil 11' ein Zwischenstück 25 angeordnet ist, das aus einem reibungsarmen, jedoch nicht deformierbaren Werkstoff, z.B. aus Delrin, hergestellt ist, welcher die Reibung vermindert. Dieses Zwischenstück 25 ist mit einem Haken 25a ausgestattet, der an einer Rippe 2'g des Gehäuses 2' festgelegt werden kann. Weiters liegt das Zwischenstück 25 mit dem abgewinkelten Abschnitt 25c seiner Vorderseite 25b an dem oberen Vorsprung 2'c des Gehäuses 2' an. Der Verlauf der Vorderseite 25b des Zwischenstückes 25 entspricht im übrigen dem Verlauf der oberen Anlagefläche 2b₂ bzw. der Querwand 2a des Gehäuses 2 des ersten Ausführungsbeispieles.

In den Fig. 15 bis 22c ist eine dritte Ausführungsform eines Vorderbackens 1'' dargestellt. Er besitzt ein Gehäuse 2'', das an der Oberseite 3''a eines Ski 3'' mittels nur angedeuteter Schrauben 3''b befestigt ist. Im Gehäuse 2'' ist eine als Schraubenfeder ausgebildete Auslösefeder 4'' untergebracht, deren Vorspannung in an sich bekannter Weise durch eine Gewindehülse 5'' eingestellt werden kann. Die Auslösefeder 4'' ist zwischen einem Federteller 6'' und einer Lagerbuchse 7'' angeordnet, welche in einer vertikalen Querwand 2''a des Gehäuses 2'' gelagert ist. Die Auslösefeder 4'' wird in axialer Richtung von einer Zugstange 8'' durchsetzt, auf deren eines Ende 8''a die Gewindehülse 5'' aufgeschraubt ist und deren anderes Ende 8''b mit dem vertikalen Schenkel 9''a eines winkelförmigen Schiebers 9'' fest verbunden ist, der mit seinem anderen horizontalen Schenkel 9''b im Gehäuse 2'' geführt ist. Hinter dem Schenkel 9''a sitzt auf der Zugstange 8'' ein vertikaler Balken 10'', der von einem profilierten Stahlblechstreifen gebildet ist und dessen Funktion noch eingehend beschrieben wird.

An der Rückseite der vertikalen Querwand 2''a befinden sich am Gehäuse 2'' drei jeweils in vertikalen Abständen voneinander angeordnete Abstützbereiche, die bei der dritten Ausführungsform als Anlageflächen ausgebildet sind, nämlich eine untere 2''b₁, eine obere 2''b₂ und eine dritte 2''b₃. Dabei verläuft die untere Anlagefläche 2''b₁ unterhalb der Zugstange 8'', wogegen sich die beiden anderen Anlageflächen 2''b₂ und 2''b₃ oberhalb der Zugstange 8'' befinden. Die Anlageflächen 2''b₁ und 2''b₂ werden von ebenen Flächen gebildet, die mit der horizontalen Ebene Winkel α bzw. β einschließen. Dabei ist die untere Anlagefläche 2''b₁ in zwei Abschnitte 2''b₁ₐ und 2''b_{1b} geteilt. Die dritte Anlagefläche 2''b₃ hingegen ist - im Querschnitt gesehen - etwa halbkreisförmig gekrümmt. Außerdem steht diese Anlagefläche 2''b₃ über die durch die Mittellinien der beiden anderen Anlageflächen 2''b₁ und 2''b₂ hindurchgelegte ideelle vertikale Ebene nach rückwärts vor. Ferner ist die dritte Anlagefläche 2''b₃, ebenso wie die untere 2''b₁ nicht durchgehend, sondern besteht aus zwei voneinander durch einen etwa horizontalen, in Draufsicht etwa rechteckigen Vorsprung 2''c getrennten Abschnitten 2''b₃ₐ und 2''b_{3b}.

An den beiden Anlageflächen 2''b₁ und 2''b₂ liegt in der Ruhe- bzw. in der Fahrtstellung des Vorderbackens 1'' ein Lagerteil 11'' mit entsprechenden Gegenflächen 11''a₁ und 11''a₂ an. Der dritten Anlagefläche 2''b₃ ist der obere Bereich der Gegenfläche 11''a₂ zugeordnet, die mit einer vertikalen Querebene einen Winkel δ einschließt. Des weiteren liegt in der Ruhestellung (bei nicht eingesetztem Skischuh) der Lagerteil 11'' auch an der vertikalen Querwand 2''a des Gehäuses 2'' an. Der Lagerteil 11'' weist in seinem oberen Bereich eine obere Ausnehmung 11''d auf, in welche ein oberer Vorsprung 2''c des Gehäuses 2'' mit Spiel eingreift. Die untere Anlagefläche 2''b₁ ist in ihrem mittleren Bereich von einem unteren Vorsprung 2''d unterbrochen und in die Abschnitte 2''b₁ₐ und 2''b_{1b} unterteilt. Diesem unteren Vorsprung 2''d ist ein Ausnehmung 11''f im Lagerteil 11'' zugeordnet, welche dem Vorsprung 2''d entspricht.

Der Lagerteil 11'' ist - von hinten gesehen - rahmenförmig, d.h. für die Zugstange 8'' mit einer Durchgangsöffnung 11''g versehen, welche an ihrer Oberseite durch einen Steg 11''h mit einer oberen Begrenzungsfläche 11''e abgeschlossen ist. Der Lagerteil 11'' hat - in Seitenansicht gesehen - etwa die Form eines C (vgl. Fig. 21). Der obere Schenkel des C wird von einer in Querrichtung durchgehenden Platte 11''b gebildet, wogegen der untere Schenkel aus zwei in bezug auf die vertikale Längsmittelebene des Vorderbackens 1'' symmetrische angeordneten Lappen 11''c₁ und 11''c₂ besteht. Zwischen der Platte 11''b und jedem Lappen 11''c₁ bzw. 11''c₂ ist je eine Achse 12''a bzw. 12''b angeordnet, auf der jeweils ein Winkelhebel 13'' bzw. 14'' gelagert ist. Der längere Hebelarm 13''a, 14''a eines jeden Winkelhebels 13'', 14'' besitzt einen im wesentlichen U-förmigen Querschnitt, wobei in den beiden Schenkeln Achsen 15'' - 18'' angeordnet sind, auf denen Rollen 19'' - 22'' gelagert sind.

Bei nicht eingesetztem Skischuh liegt der vertikale Balken 10'' mit seinem unteren Bereich unter dem Einfluß der von der Feder 4'' beaufschlagten Zugstange 8'' mittels des Vorsprunges 11''i unmittelbar am Lagerteil 11'' und in seinem oberen Bereich an den kürzeren Hebelarmen 13''b, 14''b an. Dadurch wird der Lagerteil 11'' mittels seiner Gegenflächen 11''a₁ und 11''a₂ gegen die beiden Anlageflächen 2''b₁ und 2˝b₂ der Querwand 2˝a des Gehäuses 2˝ gedrückt. Weiters werden die längeren Hebelarme 13˝a, 14˝a der beiden Winkelhebel 13˝, 14˝ gegen die vertikale Längsmittelebene des Vorderbackens 1˝ hin gedrängt (vgl. Fig. 15).

Wird danach ein Skischuh 24˝ mit einer dickeren Schuhsohle als in Fig. 15 mit strichpunktierten Linien dargestellt in den Vorderbacken 1˝ eingesetzt, so gleitet der Lagerteil 11˝ entlang der beiden Anlageflächen 2˝b₁ und 2˝b₂ etwas nach oben. In Fig. 17 ist der Vorderbacken 1˝in einer Lage dargestellt, bei der ein Skischuh 24˝ mit der größtmöglichen Sohlenstärke in den Vorderbacken 1˝ eingesetzt (s.a.Fig.22a). Somit erfolgt eine automatische Anpassung der Höhenlage der beiden Winkelhebel 13˝, 14˝ an die Dicke der jeweiligen Skischuhsohle.

Eine ähnliche Stellung wie in Fig. 17 nimmt der Lagerteil 11˝ dann ein, wenn in den Vorderbacken 1˝ ein Skischuh 24˝ mit einer niedrigen Schuhsohle eingesetzt ist und ein Rückwärtssturz des Skiläufers eingeleitet wird (vgl.Fig.18). Auch in diesem Falle gleitet der Lagerteil 11˝ entlang der beiden Anlageflächen 2˝b₁ und 2˝b₂ nach oben, bis sein Steg 11˝h mit der oberen Begrenzungsfläche 11˝e an der Unterseite des Vorsprunges 2˝c de Gehäuses 2˝ anliegt. Danach wird der Lagerteil 11˝ entgegen dem Uhrzeigersinn verschwenkt. Dabei wird die Auslösefeder 4˝ stärker vorgespannt, und die untere Gegenfläche 11˝a₁ des Lagerteiles 11˝ wird von der unteren Anlagefläche 2˝b₁ des Gehäuses 2˝ abgehoben,bis der untere Vorsprung 2˝d die Ausnehmung 11˝f im Lagerteil 11˝ verlassen hat und die Gegenfläche 11˝a₂ auf der dritten Anlagefläche 2˝b₃ anliegt (s. die Fig. 19 und 20). Dadurch ist die erste Phase der Schwenkbewegung bei einem Rückwärtssturz abgeschlossen.

Wird im Anschluß daran der Lagerteil 11˝ bei einem Rückwärtssturz noch weiter verschwenkt (s. die Fig. 20 und 22c), so wird die Gegenfläche 11˝a₂ von der Anlagefläche 2˝b₂ abgehoben. Damit wird aber die ideelle Schwenkachse des Lagerteiles 11˝ von der Anlagefläche 2˝b₂ in die Anlagefläche 2˝b₃ verlegt, und der Abstand "a" zwischen der Berührungslinie des Vorsprunges 11˝i des Lagerteiles 11˝ mit dem Balken 10˝ einerseits und der ideellen Querachse des Steges 11˝h des Lagerteiles 11˝ anderseits wird auf den Abstand "b" der Berührungslinie des Vorsprunges 11˝i des Lagerteiles 11˝ mit dem Balken 10˝ einerseits und der Berührungslinie des Abstützbereiches der dritten Anlagefläche 2˝b₃ mit der Gegenfläche 11˝a₂ des Lagerteiles 11˝ anderseits im Verhältnis von etwa 1 : 1,3 vergrößert. Dies hat zur Folge, daß die für das Verschwenken des Lagerteiles 11˝ erforderliche,vom Skiläufer über den Skischuh 24˝ ausgeübte Kraft vergrößert wird (zweite Phase der Schwenkbewegung bei einem Rückwärtssturz). Diese Phase wird durch einen Anschlag 23˝ begrenzt. Sobald der Skischuh 24˝ vom Vorderbacken 1˝ freigekommen ist, ist daher auch das Moment für die Rückstellung des Lagerteiles 11˝ in die Ausgangslage gegenüber dem Moment zu Beginn des Rückwärtssturzes vergrößert.

Findet während der Fahrt ein Rückwärtsdrehsturz des Skiläufers statt, so wird der Lagerteil 11˝ zumindest solange entgegen dem Uhrzeigersinn in den Fig. 19 und 20 verschwenkt, bis der untere Vorsprung 2˝d der Querwand 2˝a des Gehäuses 2˝ die Ausnehmung 11˝f im Lagerteil 11˝ verlassen hat. Im Anschluß daran wird der Lagerteil 11˝ in einer Querebene auf die Skilängsachse verdreht. Dies wird dadurch ermöglicht, daß die Durchgangsöffnung 11˝g gegenüber der Zugstange 8˝ reichliches Spiel besitzt. Bei dieser Verschwenkung ist der Lagerteil 11˝ durch den oberen Vorsprung 2˝c der Querwand 2˝a des Gehäuses 2˝, der in die Ausnehmung 11˝d des Lagerteiles 11˝ eingreift, schwenkbar gelagert.

Da bei einer Verschwenkung des lagerteiles 11˝ in einer Querebene einerseits der Druck auf die beiden kürzeren Hebelarme 13˝b, 14˝b der beiden Winkelhebel 13˝, 14˝ aufgehoben wird und anderseits der Lagerteil 11˝ und mit ihm der entsprechende ausschwenkbare Winkelhebel angehoben werden, wird bei einem Rückwärtsdrehsturz des Skiläufers das Freikommen des Skischuhs aus dem Vorderbacken 1'' erleichtert.

Bei den nachfolgenden Ausführungsbeispielen werden nur jene Details dargestellt und beschrieben, welche sich vom dritten Ausführungsbeispiel unterscheiden.

Die in den Fig. 23 - 23c dargestellte vierte Ausführungsform eines Vorderbackens 1‴ unterscheidet sich von der dritten dadurch, daß als eine dritte Anlage ein Abstützbereich in Form einer Kante 2‴b₃ vorgesehen ist, welche durch die Schnittlinie der Querwand 2‴a des Gehäuses 2‴ mit dessen Oberseite gebildet ist. Durch diese Maßnahme erfolgt in der ersten Phase eine Anlage der Fläche 11‴a₂ an der zugehörigen Stirnfläche der Querwand 2‴a, und der Abstand "b", der sich beim dritten Ausführungsbeispiel mit zunehmenden Schwenkwinkel des Lagerteiles 11˝ vergrössert, wird in der zweiten Phase für alle Werte des Schwenkwinkels konstant gehalten.

Ein ähnlicher Effekt tritt bei der fünften Ausführungsform eines Vorderbackens 1^{IV}, wie sie in den Fig. 24 - 24c dargestellt ist, ein. Dabei wird die Kante 2^{IV}b₃ von der Querwand 2^{IV}a und von einer Schrägfläche 2^{IV}e gebildet, die zwischen der Querwand 2^{IV}a und der Oberseite des Gehäuses 2^{IV} verläuft.

Die in den Fig. 25 - 25c dargestellte sechste Ausführungsform eines Vorderbackens 1^{V} hat den Vorteil, daß die dritte Fläche 2^{V}b₃ von einem Teil eines Kreiszylinders gebildet ist, und daß die zugehörige dritte Gegenfläche 11^{V}a₃ am Lagerteil 11^{V} von einer Nut gebildet ist, die gleichfalls von einer Kreiszylinderfläche begrenzt ist. Diese Lösung hat den Vorteil, daß der Abstand "b" zwar in der zweiten Phase beim Schwenkvorgang konstant bleibt, daß aber infolge der Größe der Flächenberührung während der Benützung des Vorderbackens 1^{V} praktisch keine Abnützung auftritt.

Schließlich zeigt Fig. 26 eine siebente Ausführungsform eines Vorderbackens 1^{VI}, bei der die Oberseiten von Gehäuse 2^{VI} und Lagerteil 11^{VI} konvex gekrümmt sind. Dies hat zur Folge, daß sich der dritte Abstützbereich 2^{VI}b₃ für den Lagerteil 11^{VI} auf zwei Punkte 2^{VI}b₃ₐ und 2^{VI}b_{3b} reduziert, die durch eine ideelle Schwenkachse miteinander verbunden sind.

Die Erfindung ist nicht an die in der Zeichnung dargestellten und im vorstehenden beschriebenen Ausführungsbeispiele gebunden. Vielmehr sind verschiedene Abänderungen derselben möglich, ohne den Rahmen der Erfindung zu verlassen. Beispielsweise müssen die beiden Winkelhebel nicht unbedingt einen U-förmigen Querschnitt besitzen. Vielmehr wäre es denkbar, den Lagerteil mit einem gesonderten Sohlenniederhalter auszustatten, der von der Platte, in der die Achsen der Winkelhebel mit ihren oberen Enden gelagert sind, gebildet werden könnte. Weiters muß das Zwischenstück zwischen dem Gehäuse und dem Lagerteil nicht zur Gänze aus einem reibungsarmen Material hergestellt sein. Es genügt vielmehr, dieses Zwischenstück in seinem an dem Lagerteil anliegenden Bereich mit einer Schicht aus einem solchen Material zu versehen. Schließlich sollen auch kinematische Umkehrungen von den Ausbildungen des Lagerteiles und der Querwand unter den Schutz der Erfindung fallen.

## Patentansprüche

1. Vorderbacken (1), bestehend aus einem an einem Ski befestigbaren Gehäuse (2), in dem eine Auslösefeder (4) untergebracht ist und das von einer, von der Auslösefeder (4) beaufschlagten Zugstange (8) durchsetzt ist, welche über einen im Gehäuse (2) geführten Schieber auf die kürzeren Hebelarme von zwei Winkelhebeln (13,14 bis 13'',14'') einwirkt, die um lotrechte Achsen (12a,12b bis 12''a,12''b) verschwenkbar sind und deren längere Hebelarme (13a,14a bis 13''a,14''a) am vorderen Ende der Sohle des Skischuhs anliegen, **dadurch gekennzeichnet**, daß das Gehäuse (2 bis 2^{VI}) zwei Anlageflächen (2b₁, 2b₂ bis 2^{V}b₂) für einen Lagerteil (11 bis 11^{VI}) aufweist, wobei sich die Anlageflächen (2b₁, 2b₂ bis 2^{V}b₂) - in Seitenansicht betrachtet - in vertikalen Abständen zur Zugstange (8 bis 8˝) befinden, daß die Achsen (12a, 12b bis 12˝a, 12˝b) der beiden Winkelhebel (13, 14 bis 13˝, 14˝) in dem mit einer Durchgangsöffnung (11g bis 11^{VI}g)für die Zugstange (8 bis 8˝) versehenen Lagerteil (11 bis 11^{VI}) angeordnet sind, der mittels seiner Gegenflächen (11a₁, 11a₂ bis 11^{V}a₂) in der Fahrtstellung unter dem Einfluß der Auslösefeder (4 bis 4˝) an den beiden Anlageflächen (2b₁, 2b₂ bis 2^{V}b₂) anliegt, und daß das Gehäuse (2) einen nach hinten ragenden Vorsprung (2c) aufweist, welcher den Verschiebeweg des Lagerteils (11) nach oben begrenzt.

2. Vorderbacken nach Anspruch 1, dadurch gekennzeichnet, daß beide Anlageflächen (2b₁, 2b₂) gegenüber der Skioberseite (3a) unter spitzen Winkeln (α , β) geneigt sind, wobei der untere Winkel (α) kleiner als der obere Winkel (β) ist, und daß die Gegenflächen (11a₁, 11a₂) in unbelastetem Zustand des Vorderbackens (1) unter den gleichen Winkeln verlaufen.

3. Vorderbacken nach Anspruch 1, dadurch gekennzeichnet, daß an der Zugstange (8) ein vertikaler Balken (10) befestigt ist, der sowohl mit seinem oberen als auch mit seinem unteren Bereich die Gegenflächen (11a₁, 11a₂) des Lagerteiles (11) gegen die zugehörigen Anlageflächen (2b₁ bzw. 2b₂) des Gehäuses (2) drückt.

4. Vorderbacken nach Anspruch 1 oder 2, dadurch gekennzeichnet, daß der Vorsprung (2c) an der oberen Anlagefläche 2b₂ des Gehäuses (2) vorgesehen ist und bei einem Rückwärtssturz das Auflager für eine obere Begrenzungsfläche (11e) des Lagerteiles (11) bildet.

5. Vorderbacken nach einem der Ansprüche 1, 2 und 4, dadurch gekennzeichnet, daß in der Mitte der unteren Anlagefläche (2b₁) ein (unterer) keilförmiger Vorsprung (2d) angeordnet ist, dessen Begrenzungslinie - in Draufsicht gesehen - von einem Rechteck und einem gleichschenkeligen Dreieck gebildet ist, und daß im Lagerteil (11) eine Aussparung (11f) ausgebildet ist, welche dem Umriß des Vorsprunges (2d) angepaßt ist (s. Fig. 1a, 5a und 6a).

6. Vorderbacken nach Anspruch 1, dadurch gekennzeichnet, daß die Zugstange (8) auf der dem Skischuh benachbarten Seite mit einem zylindrischen Abschnitt (8b) versehen ist, der in einer Lagerbuchse (7) geführt ist, welche in einer Querwand (2a) des Gehäuses (2) befestigt ist.

7. Vorderbacken nach Anspruch 3, dadurch gekennzeichnet, daß der Balken (10) mit seinem unteren Endbereich in einer Längsnut (2f) der Basis (2c) des Gehäuses (2) gegen ein Drehmoment gesichert geführt ist.

8. Vorderbacken nach Anspruch 1, dadurch gekennzeichnet, daß zwischen dem Gehäuse (2′) und dem Lagerteil (11′) ein Zwischenstück (25) angeordnet ist, welches aus einem reibungsarmen Werkstoff, z.B. Delrin,hergestellt ist.

9. Vorderbacken nach Anspruch 8, dadurch gekennzeichnet, daß das Zwischenstück (25) einen Haken (25a) aufweist, der an einer Rippe (2′g) des Gehäuses (2′) festgelegt ist, wobei das Zwischenstück (25) mit einem abgewinkelten Abschnitt (25c) seiner Vorderseite (25b) an dem oberen Vorsprung (2′c) des Gehäuses (2′) anliegt.

10. Vorderbacken nach Anspruch 1, dadurch gekennzeichnet, daß am Gehäuse(2˝ bis 2^{VI}) oberhalb und im vertikalen Abstand von der oberen Anlagefläche (2˝b₂ bis 2^{VI}b₂) ein als eine dritte Anlage ausgebildeter Abstützbereich (2˝b₃ bis 2^{VI}b₃) vorgesehen ist, der quer zur Zugstange (8˝ bis 8^{VI}) verläuft, daß der Lagerteil (11˝ bis 11^{VI}) relativ zum Gehäuse (2˝ bis 2^{VI}) schwenkbar angeordnet ist, und daß die Schwenkbewegung des Lagerteiles (11˝ bis 11^{VI}) zwei Phasen umfaßt, wobei in der ersten Phase der Lagerteil (11˝ bis 11^{VI}) um eine ideelle Querachse seines Steges (11˝h bis 11^{VI}h) schwenkt und in der zweiten Phase über seine Gegenfläche (11˝a₂ bis 11^{VI}a₂) an dem Abstützbereich (2˝b₃ bis 2^{VI}b₃) anliegt (Fig. 15 - 26).

11. Vorderbacken nach Anspruch 10, dadurch gekennzeichnet, daß der Lagerteil (11˝ bis 11^{VI}) in seinem unteren Endbereich einen nach hinten gerichteten Vorsprung (11˝i bis 11^{VI}i) aufweist, der zur Anlage eines an der Zugstange (8˝ bis 8^{VI}) befestigten vertikalen Balkens (10˝ bis 10^{VI}) dient.

12. Vorderbacken nach Anspruch 10 oder 11, dadurch gekennzeichnet, daß der Abstützbereich (2˝b₃ bis 2^{VI}b₃) aus zwei Abschnitten (2˝b₃ₐ, 2˝b_{3b} bis 2^{VI}b₃ₐ, 2^{VI}b_{3b}) besteht, die sich zu beiden Seiten der vertikalen Längsmittelebene des Vorderbackens ( 1˝ bis 1^{VI}) befinden und zwischen sich einen Vorsprung (2˝c bis 2^{VI}c) einschließen, der in eine Ausnehmung (11˝d bis 11^{VI}d) dese Lagerteiles (11˝ bis 11^{VI}) eingreift.

13. Vorderbacken nach einem der Ansprüche 10 bis 12, dadurch gekennzeichnet, daß der Abstützbereich (2˝b₃) im Längsschnitt durch den Vorderbacken (1˝) gesehen, bogenförmig, insbesondere kreisbogenförmig, gekrümmt ist, wobei sich der Lagerteil (11˝) in der zweiten Phase seiner Schwenkbewegung in den verschiedenen Schwenklagen entlang einer Berührungslinie abstützt, die in Querrichtung zur Zugstange (8˝) verläuft (Fig. 15 - 22c).

14. Vorderbacken nach einem der Ansprüche 10 bis 13, dadurch gekennzeichnet, daß die Gegenfläche (11˝a₂ bis 11^{VI}a₂) des Lagerteiles (11˝ bis 11^{VI}) eben verläuft (Fig. 15-24c).

15. Vorderbacken nach den Ansprüchen 10 bis 12, dadurch gekennzeichnet, daß der Abstützbereich (2‴b₃) eine Kante ist, die durch die Schnittlinie der Querwand (2‴a) und der Oberseite des Gehäuses (2‴) gebildet ist (Fig. 23 - 23c).

16. Vorderbacken nach den Ansprüchen 10 und 14, dadurch gekennzeichnet, daß die Querwand (2^{IV}a) des Gehäuses (2^{IV}) eine nach vorne gerichtete Abschrägung (2^{IV}e) aufweist, wobei die dadurch gebildete Kante (2^{IV}b₃) dieser Abschrägung (2^{IV}e) den Abstützbereich bildet (Fig.24 - 24c)

17. Vorderbacken nach Anspruch 10 oder 14, dadurch gekennzeichnet, daß die Oberseite des Gehäuses (2^{VI}) - in der Richtung der Zugstange betrachtet - konvex gekrümmt ausgebildet ist, und daß der Abstützbereich von zwei Punkten (2^{VI}b₃ₐ, 2^{VI}b_{3b}) gebildet ist, die mittels einer ideellen Linie miteinander verbunden sind, welche - in Fahrtstellung betrachtet - in einer senkrechten Ebene zur Zugstange verläuft (Fig.26).

18. Vorderbacken nach einem der Ansprüche 10 bis 12, dadurch gekennzeichnet, daß der Abstützbereich (2^{V}b₃) des Gehäuses (2^{V}), im Längsschnitt durch den Vorderbacken (1^{V}) gesehen, kreisbogenförmig gekrümmt ist, und daß die Gegenfläche (11^{V}a₂) des Lagerteiles (11^{V}) in ihrem dem Abstützbereich (2^{V}b₃) zugeordneten Abschnitt dieser Fläche entsprechend gekrümmt ausgebildet ist (Fig. 25 - 25c).

19. Vorderbacken nach einem der Ansprüche 10 bis 18, dadurch gekennzeichnet, daß der Abstand (a) zwischen der Berührungslinie vom Vorsprung (11˝i bis 11^{VI}i) des Lagerteiles (11˝ bis 11^{VI}) mit dem Balken (10˝) und der ideellen Querachse des Steges (11˝h bis 11^{VI}h) des Lagerteiles (11˝ bis 11^{VI}) zum Abstand (b) der Berührungslinie vom Vorsprung (11˝i bis 11^{VI}i) des Lagerteiles (11˝ bis 11^{VI}) mit dem Balken (10˝) und der Berührungslinie des Abstützbereiches (2˝b₃ bis 2^{VI}b₃) mit der Gegenfläche (11˝a₂ bis 11^{VI}a₂) des Lagerteiles (11˝ bis 11^{VI}) in einem Verhältnis von etwa 1 : 1, 3 steht (Fig. 17 und 18).

20. Vorderbacken nach einem der Ansprüche 10 bis 19, dadurch gekennzeichnet, daß der Lagerteil (11˝ bis 11^{VI}) an dem Abstützbereich (2˝b₃ bis 2^{VI}b₃) erst dann anliegt, wenn der Eingriff zwischen dem unteren Vorsprung (2˝d bis 2^{VI}d) des Gehäuses (2˝ bis 2^{VI}) und der Ausnehmung (11˝f bis 11^{VI}f) des Lagerteiles (11˝ bis 11^{VI}) bereits aufgehoben ist (Fig. 19 bis 20).

21. Vorderbacken nach einem der Ansprüche 10 bis 20, dadurch gekennzeichnet, daß dem vertikalen Balken (10˝) ein am Gehäuse (2˝) befestigter Anschlag (23˝) zugeordnet ist, welcher den Schwenkwinkel des Lagerteiles (11˝ bis 11^{VI}) begrenzt (Fig. 15 - 20).

## Claims

1. A front clamp assembly (1) comprising a housing (2) adapted to be mounted on a ski and accommodating therein a release spring (4) acting on a pull rod (8) passing through said housing (2) and connected to a slide member guided in said housing (2) and acting on the shorter lever arms of two crank levers (13,14 to 13'', 14'') mounted for swivelling about vertical axle pins (12a,12b to 12''a,12''b) with their longer lever arms (13a,14a to 13''a,14''a) engaging the front end of the sole of a ski boot, characterized in that said housing (2 to 2^{VI}) is formed with two abutment faces (2b₁,2b₂ to 2^{V}b₂) for a bearing member (11 to 11^{VI}), said abutment faces (2b₁ ,2b₂ to 2^{V}b₂) being disposed, as viewed in lateral elevation, at vertical spacings from said pull rod (8 to 8''), in that said axle pins (12a,12b to 12''a,12''b) of said crank levers (13,14 to 13'', 14'') are located in said bearing member (11 to 11^{VI}), the latter being formed with an opening (11g to 11^{VI}g) for said pull rod (8 to 8'') to pass therethrough, and with complementary bearing faces (11a₁,11a₂ to 11^{VI}a₂) by means of which in the skiing position in takes support on said two abutment faces (2b₁,2b₂ to 2^{VI}b₂) under the action of said release spring (4 to 4''), and in that said housing (2) is formed with a rearwards extending projection (2c) acting as an upper limit to the slidepath of said bearing member (11).

2. A front clamp assembly according to claim 1, characterized in that the two abutment faces (2b₁,2b₂) are inclined at acute angles (α,β) relative to the top face (3a) of the ski, with the lower angle (α) being smaller than the upper angle (β), and that in the no-load condition of said front clamp assembly (1) said bearing faces (11a₁,11a₂) extend at the same angles.

3. A front clamp assembly according to claim 1, characterized in that the pull rod (8) has secured thereto a vertical bar (10) acting with both its upper and its lower portion to press said bearing faces (11a₁,11a₂) of said bearing member (11) onto the associated abutment faces (2b₁,2b₂, respectively) of said housing (2).

4. A front clamp assembly according to claim 1 or 2, characterized in that said projection (2c) is provided adjacent the upper abutment face (2b₂) of said housing (2) to act as a stop for an upper end face (11e) of said bearing member (11) in the case of a backwards fall.

5. A front clamp assembly according to any of claims 1, 2 and 4, characterized in that at the center of the lower abutment face (2b₁) there is provided a (lower) wedge-shaped projection (2d) the contour of which, as viewed from on top, is formed by a rectangle, and an isoceles triangle, and that said bearing member (11) is formed with a recess (11f) of a shape corresponding to the contour of said projection (2d) (cf. figs. 1a, 5a and 6a).

6. A front clamp assembly according to claim 1, characterized in that at its side adjacent the ski boot said pull rod (8) is provided with a cylindrical portion (8b) guided in a bearing sleeve (7) mounted in a transverse wall (2a) of said housing (2).

7. A front clamp assembly according to claim 3, characterized in that said bar (10) has its lower end portion guided in a longitudinal groove (2f) in the base (2c) of said housing (2) so as to resist torsional loads.

8. A front clamp assembly according to claim 1, characterized in that between said housing (2') and said bearing member (11') there is disposed an insert member (25) made of a low-friction material. for instance Delrin.

9. A front clamp assembly according to claim 8, characterized in that said insert member (25) is provided with a hook (25a) anchored to a rib (2'g) of said housing (2'), said insert member (25) abutting said upper projection (2'c) of said housing (2') with an angularly bent section (25c) of its front side (25b).

10. A front clamp assembly according to claim 1, characterized in that above and vertically spaced from the upper abutment face (2''b₂ to 2^{VI}b₂) said housing (2'' to 2^{VI}) is provided with a support section (2''b₃ to 2^{VI}b₃) acting as a third abutment face and extending transversely of said pull rod (8'' to 8^{VI}), in that said bearing member (11'' to 11^{VI}) is pivotable relative to said housing (2'' to 2^{VI}), and in that the pivot movement of said bearing member (11'' to 11^{VI}) includes two phases, a first phase during which said bearing member (11'' to 11^{VI}) pivots about an imaginary axis of its cross bar (11''h to 11^{VI}h), and a second phase during which it is supported on said support section (2''b₃ to 2^{VI}b₃) by its bearing face (11''a₂ to 11^{VI}a₂) (figs. 15 - 26).

11. A front clamp assembly according to claim 10, characterized in that said bearing member (11'' to 11^{VI}) has its lower end portion provided with a rearwards directed projection (11''i to 11^{VI}i) acting as an abutment for a vertical bar (10'' to 10^{VI}) secured to said pull rod (8'' to 8^{VI}).

12. A front clamp assembly according to claim 10 or 11, characterized in that said support section (2''b₃ to 2^{VI}b₃) is composed of two sectors (2''b₃ₐ, 2''b_{3b} to 2^{VI}b₃ₐ, 2^{VI}b_{3b}) disposed on both sides of the vertical longitudinal center plane of the front clamp assembly (1'' to 1^{VI}) and enclosing there between a projection (2''c to 2^{VI}c) received in a recess (11''d to 11^{VI}d) of said bearing member (11'' to 11^{VI}).

13. A front clamp assembly according to any of claims 10 to 12, characterized in that said support section (2''b₃), as viewed in longitudinal section through the front clamp assembly (1''), is of arcuate, particularly circular arcuate configuration, so that during the second phase of its pivot movement, said bearing member (11'') takes support in its various angular positions along a contact line extending in a direction transversely of said pull rod (8'') (figs.15-22c).

14. A front clamp assembly according to any of claims 10 to 13, characterized in that said bearing face (11''a₂ to 11^{VI}a₂) of said bearing member (11'' to 11^{VI}) extends in a planar configuration (figs. 15 to 24c).

15. A front clamp assembly according to claims 10 to 12, characterized in that said support section (2'''b₃) is an edge formed by the line of intersection of the transverse wall (2'''a) and the top face of said housing (2''') (figs. 23 to 23c).

16. A front clamp assembly according to claims 10 and 14, characterized in that said transverse wall (2^{IV}a) of said housing (2^{IV}) is formed with a forwards directed chamfer (2^{IV}e), the edge (2^{IV}b₃) formed by said chamfer (2^{IV}e) acting as said support section (figs. 24 - 24c).

17. A front clamp assembly according to claim 10 or 14, characterized in that the top face of said housing (2^{VI}), as viewed in the direction of the pull rod - is of convexely arcuate shape, and that said support section is formed by two points (2^{VI}b₃ₐ, 2^{VI}b_{3b}) interconnected by an imaginary line extending in a plane perpendicular to said pull rod as viewed in the skiing position (fig. 26).

18. A front clamp assembly according to any of claims 10 to 12, characterized in that said support section (2^{V}b₃) of said housing (2^{V}) is of circular arcuate shape as viewed in longitudinal section through the front clamp assembly (1^{V}), and that the section of said bearing face (11^{V}a₂) of said bearing member (11^{V}) associated to said support section (2^{V}b₃) is of a correspondingly arcuate shape (figs. 25-25c).

19. A front clamp assembly according to any of claims 10 to 18, characterized in that the distance (a) between the line of contact of said projection (11''i to 11^{VI}i) of said bearing member (11'' to 11^{VI}) with said bar (10'') and the imaginary transverse axis of said cross bar (11''h to 11^{VI}h) of said bearing member (11'' to 11^{VI}) is at a relation of about 1 : 3 to the distance (b) between the line of contact of said projection (11''i to 11^{VI}i) of said bearing member (11'' to 11^{VI}) with said bar (10'') and the line of contact of said support section (2''b₃ to 2^{VI}b₃) with said bearing face (11''a₂ to 11^{VI}a₂) of said bearing member (11''-11^{VI}) (figs. 17 and 18).

20. A front clamp assembly according to any of claims 10 to 19, characterized in that said bearing member (11''-11^{VI}) contacts said support section (2''b₃ to 2^{VI}b₃) only after the engagement of said lower projection (2''d to 2^{VI}d) of said housing (2'' to 2^{VI}) and said recess (11''f to 11^{VI}f) of said bearing member (11" to 11^{VI}) has already been released (figs. 19 to 20).

21. A front clamp assembly according to any of claims 10 to 20, characterized in that said vertical bar (10'') has associated thereto a stop (23'') secured to said housing (2'') and acting to limit the pivot angle of said bearing member (11'' to 11^{VI}) (figs. 15 to 20).

## Revendications

1. Mâchoire avant (1) consistant en un boîtier (2) pouvant être fixé à un ski dans lequel un ressort de déclenchement (4) est logé, et qui est traversé par une tige de traction (8) sollicitée par le ressort de déclenchement (4) et agissant, par l' intermédiaire d'une coulisse guidée dans le boîtier (2), sur les bras de levier courts de deux leviers coudés (13, 14 à 13'', 14'') pouvant pivoter autour d'axes verticaux (12a, 12b à 12''a, 12''b), et dont les bras de levier plus longs (13a, 14a à 13''a, 14''a) sont appliqués contre l'extrémité antérieure de la semelle de la chaussure de ski, caractérisée par le fait que le boîtier (2 à 2^{VI}) présente deux surfaces de contact (2b₁, 2b₂ à 2^{V}b₂) destinées à une pièce de montage (11 à 11^{VI}), les surfaces de contact (2b₁, 2b₂ à 2^{V}b₂) - observées en élévation latérale - étant situées à des distances verticales de la tige de traction (8 à 8'') ; par le fait que les axes (12a, 12b à 12''a, 12''b) des deux leviers coudés (13, 14 à 13'', 14'') sont disposés dans la pièce de montage (11 à 11^{VI}) qui est percée d'un orifice (11g à 11^{VI}g) de passage de la tige de traction (8 à 8'') et est appliquée au moyen de ses surfaces complémentaires (11a₁, 11a₂ à 11^{V}a₂), dans la position de déplacement, sous l'influence du ressort de déclenchement (4 à 4''), contre les deux surfaces de contact (2b₁, 2b₂ à 2^{V}b₂) ; et par le fait que le boîtier (2) comporte une saillie (2c) dépassant vers l'arrière et limitant, vers le haut, la course de coulissement de la pièce de montage (11).

2. Mâchoire avant selon la revendication 1, caractérisée par le fait que les deux surfaces de contact (2b₁, 2b₂) sont inclinées d'angles aigus (α, β) par rapport à la face supérieure (3a) du ski, l'angle inférieur (α) étant plus petit que l'angle supérieur (β) ; et par le fait que, à l'état soulagé de la mâchoire avant (1), les surfaces complémentaires (11a₁, 11a₂) s'étendent selon les mêmes angles.

3. Mâchoire avant selon la revendication 1, caractérisée par le fait qu'une barrette verticale (10) est fixée à la tige de traction (8) et pousse, aussi bien par sa région supérieure que par sa région inférieure, les surfaces complémentaires (11a₁, 11a₂) de la pièce de montage (11) contre les surfaces de contact associées (2b₁, respectivement 2b₂) du boitier (2).

4. Mâchoire avant selon la revendication 1 ou 2, caractérisée par le fait que la saillie (2c) est prévue à la face supérieure de contact (2b₂) du boîtier (2) et forme, lors d'une chute vers l'arrière l'appui destiné à une surface de délimitation supérieure (11e) de la pièce de montage (11).

5. Mâchoire avant selon l'une des revendications 1, 2 et 4, caractérisée par le fait qu'une saillie cunéiforme (inférieure) (2d) est disposée au centre de la surface inférieure de contact (2b₁), saillie dont la ligne de délimitation - observée en plan - est formée par un rectangle et par un triangle équilatéral ; et par le fait qu'une échancrure (11f), pratiquée dans la pièce de montage (11), est adaptée à la configuration de la saillie (2d) (voir les figures 1a, 5a et 6a).

6. Mâchoire avant selon la revendication 1, caractérisée par le fait que la tige de traction (8) est munie, du côté voisin de la chaussure de ski, d'une région cylindrique (8b) guidée dans une douille de portée (7) qui est fixée dans une paroi transversale (2a) du boîtier (2).

7. Mâchoire avant selon la revendication 3, caractérisée par le fait que la barrette (10) est guidée par sa région extrême inférieure, dans une gorge longitudinale (2f) de la base (2c) du boîtier (2), en étant arrêtée à l'encontre d'un couple de rotation.

8. Mâchoire avant selon la revendication 1 caractérisée par le fait qu'une pièce intercalaire (25), située entre le boîtier (2') et la pièce de montage (11'), est fabriquée en un matériau à faible frottement, par exemple du Delrin.

9. Mâchoire avant selon la revendication 8, caractérisée par le fait que la pièce intercalaire (25) présente un crochet (25a) immobilisé sur une nervure (2'g) du boîtier (2'), la pièce intercalaire (25) étant appliquée, par une région coudée (25c) de sa face antérieure (25b), contre la saillie supérieure (2'c) du boîtier (2').

10. Mâchoire avant selon la revendication 1, caractérisée par le fait qu'il est prévu sur le boîtier (2'' à 2^{VI}), au-dessus et à distance verticale de la surface supérieure de contact (2''b₂ à 2^{VI}b₂), une zone d'appui (2''b₃ à 2^{VI}b₃) réalisée sous la forme d'un troisième contact et s'étendant transversalement par rapport à la tige de traction (8'' à 8^{VI}) ; par le fait que la pièce de montage (11'' à 11^{VI}) est installée à pivotement par rapport au boîtier (2'' à 2^{VI}) ; et par le fait que le pivotement de la pièce de montage (11'' à 11^{VI}) englobe deux phases, auquel cas, durant la première phase, la pièce de montage (11'' à 11^{VI}) pivote autour d'un axe transversal imaginaire de sa membrure (11''h à 11^{VI}h) et est appliquée durant la seconde phase, par l'intermédiaire de sa surface complémentaire (11''a₂ à 11^{VI}a₂), contre la zone d'appui (2''b₃ à 2^{VI}b₃) (figures 15 - 26).

11. Mâchoire avant selon la revendication 10, caractérisée par le fait que la pièce de montage (11'' à 11^{VI}) présente, dans sa région extrême inférieure, une saillie (11''i à 11^{VI}i) qui est dirigée vers l'arrière, et sert à offrir un contact à une barrette verticale (10'' à 10^{VI}) fixée à la tige de traction (8'' à 8^{VI}).

12. Mâchoire avant selon la revendication 10 ou 11, caractérisée par le fait que la zone d'appui (2''b₃ à 2^{VI}b₃) se compose de deux segments (2''b₃ₐ, 2''b_{3b} à 2^{VI}b₃ₐ, 2^{VI}b_{3b}) qui se trouvent des deux côtés du plan médian longitudinal vertical de la mâchoire avant (1'' à 1^{VI}) et décrivent, entre eux, une saillie (2''c à 2^{VI}c) s'engageant dans un évidement (11''d à 11^{VI}d) de la pièce de montage (11'' à 11^{VI}).

13. Mâchoire avant selon l'une des revendications 10 à 12, caractérisée par le fait que, observée en coupe longitudinale passant par la mâchoire avant (1''), la zone d'appui (2''b₃) présente une courbure curviligne, notamment en arc de cercle, la pièce de montage (11'') prenant appui durant la seconde phase de son pivotement, dans les différentes positions prises par pivotement, le long d'une ligne de contact s'étendant dans le sens transversal par rapport à la tige de traction (8'') (figures 15 - 22c).

14. Mâchoire avant selon l'une des revendications 10 à 13, caractérisée par le fait que la surface complémentaire (11''a₂ à 11^{VI}a₂) de la pièce de montage (11'' à 11^{VI}) présente une étendue plane (figures 15 - 24c).

15. Mâchoire avant selon les revendications 10 à 12, caractérisée par le fait que la zone d'appui (2'''b₃) est une arête formée par la ligne d'intersection de la paroi transversale (2'''a) et de la face supérieure du boîtier (2''') (figures 23 - 23c).

16. Mâchoire avant selon les revendications 10 et 14, caractérisée par le fait que la paroi transversale (2^{IV}a) du boîtier (2^{IV}) comporte un biseau (2^{IV}e) dirigé vers l'avant, l'arête (2^{IV}b₃) de ce biseau (2^{IV}e), ainsi formée, constituant la zone d'appui (figures 24 - 24c).

17. Mâchoire avant selon la revendication 10 ou 14, caractérisée par le fait que la face supérieure du boîtier (2^{VI}) - considérée dans la direction de la tige de traction - est réalisée avec courbure convexe ; et par le fait que la zone d'appui est formée par deux points (2^{VI}b₃ₐ, 2^{VI}b_{3b}), reliés l'un à l'autre au moyen d'une ligne imaginaire qui - considérée dans la direction de déplacement - s'étend dans un plan perpendiculaire à la tige de traction (figure 26).

18. Mâchoire avant selon l'une des revendications 10 à 12, caractérisée par le fait que la zone d'appui (2^{V}b₃) du boîtier (2^{V}) présente une courbure en arc de cercle observée en coupe longitudinale passant par la mâchoire avant (1^{V}) ; et par le fait que la surface complémentaire (11^{V}a₂) de la pièce de montage (11^{V}) est réalisée avec courbure correspondante dans la région de cette surface qui est associée à la zone d'appui (2^{V}b₃) (figures 25 - 25c).

19. Mâchoire avant selon l'une des revendications 10 à 18, caractérisée par le fait qu'il existe un rapport d'environ 1 : 1,3 entre la distance (a) comprise entre la ligne de contact de la saillie (11''i à 11^{VI}i) de la pièce de montage (11'' à 11^{VI}) avec la barrette (10'') et l'axe transversal imaginaire de la membrure (11''h à 11^{VI}h) de la pièce de montage (11'' à 11^{VI}), et la distance (b) séparant la ligne de contact de la saillie (11''i à 11^{VI}i) de la pièce de montage (11'' à 11^{VI}) avec la barrette (10''), et la ligne de contact de la zone d'appui (2''b₃ à 2^{VI}b₃) avec la surface complémentaire (11''a₂ à 11^{VI}a₂) de la pièce de montage (11'' à 11^{VI}) (figures 17 et 18).

20. Mâchoire avant selon l'une des revendications 10 à 19, caractérisée par le fait que la pièce de montage (11'' à 11^{VI}) est appliquée contre la zone d'appui (2''b₃ à 2^{VI}b₃) uniquement lorsque la prise, existant entre la saillie inférieure (2''d à 2^{VI}d) du boîtier (2'' à 2^{VI}) et l'évidement (11''f à 11^{VI}f) de la pièce de montage (11'' à 11^{VI}), est déjà supprimée (figures 19 à 20).

21. Mâchoire avant selon l'une des revendications 10 à 20, caractérisée par le fait qu'une butée (23''), fixée au boîtier (2''), est associée à la barrette verticale (10'') et limite l'angle de pivotement de la pièce de montage (11'' à 11^{VI}) (figures 15 - 20).
